# EUROPÄISCHE PATENTSCHRIFT

(11) **EP 1 204 572 B1**
(45) Veröffentlichungstag und Bekanntmachung des Hinweises auf die Patenterteilung: **22.10.2003**
(21) Anmeldenummer: 00956252.1
(22) Anmeldetag: 21.07.2000
(51) Int. Cl.: B65D 85/10

(54) **KLAPPSCHACHTEL FÜR ZIGARETTEN**
FOLDING BOX FOR CIGARETTES
PAQUET RABATTABLE POUR CIGARETTES

(30) Priorität: 17.08.1999 DE 19938196
(43) Veröffentlichungstag der Anmeldung: 15.05.2002
(73) Patentinhaber: Focke & Co. (GmbH & Co.), 27283 Verden (DE)
(72) Erfinder: FOCKE, Heinz, D-27283 Verden (DE); BUSE, Henry, D-27374 Visselhövede (DE); STEINKAMP, Irmin, D-21217 Seevetal (DE)
(74) Vertreter: Bolte, Erich, Dipl.-Ing.
(86) Internationale Anmeldenummer: EP0007029
(87) Internationale Veröffentlichungsnummer: WO01012528

(56) Entgegenhaltungen:
- US-A- 5 137 148
- US-A- 5 236 084
- US-A- 5 375 704
- US-A- 5 826 785
- US-A- 5 845 770

## Beschreibung

Die Erfindung betrifft eine Klappschachtel (Hinge-Lid-Packung) für Zigaretten, im Wesentlichen bestehend aus einem Schachtelteil, einem Deckel und einem im Schachtelteil verankertem Kragen mit Kragen-Vorderwand und Kragen-Seitenlappen, wobei in der Klappschachtel ein aus einem gesonderten Zuschnitt bestehender Druckträger bzw. Coupon angeordnet ist.

In der Zigarettenindustrie wird es mehr und mehr üblich, Zigarettenpackungen Druckträger beizufügen, die dem Verbraucher Informationen vermitteln oder als Coupon für die Teilnahme an Veranstaltungen berechtigen. Die Beigabe der als gesonderter Zuschnitt ausgebildeten Druckträger soll zum einen verbraucherwirksam positioniert und zum anderen in die Herstellung der Zigarettenpackungen problemlos integrierbar sein.

Aus der US 5,375,704 ist eine derartige Anordnung eines Druckträgers aus einem gesonderten Zuschnitt bekannt. Der Zuschnitt erstreckt sich im Bereich des schwenkbaren Deckels innerhalb der Klappschachtel und entlang der Außenseite einer Vorderseite des Schachtelteils.

Der Erfindung liegt die Aufgabe zugrunde, eine verbesserte Anordnung und Präsentation eines Druckträgers in einer Klappschachtel vorzuschlagen.

Zur Lösung dieser Aufgabe ist die erfindungsgemäße Klappschachtel durch folgende Merkmale gekennzeichnet:
a) eine durch eine Deckel-Vorderwand gebildete Schließkante ist mit Abstand von einer durch einen oberen Rand einer Schachtel-Vorderwand gebildeten Gegenschließkante angeordnet, derart, dass frontseitig ein von Schließkante und Gegenschließkante begrenztes Fenster gebildet ist,
b) der Druckträger ist zwischen der Kragen-Vorderwand und der Schachtel-Vorderwand des Schachtelteils angeordnet,
c) der Kragen ist ausschließlich im Bereich der Kragen-Seitenlappen mit dem Schachtelteil durch Klebung verbunden,
d) der Druckträger erstreckt sich etwa über die volle Höhe der Klappschachtel, derart, dass ein Teilbereich des Druckträgers bei geschlossener Klappschachtel im Bereich des Fensters sichtbar ist.

Der bei Klappschachteln übliche Kragen ist mit Kragen-Vorderwand und Kragen-Seitenlappen im Schachtelteil angeordnet unter Anlage an Schachtel-Vorderwand und Schachtel-Seitenwänden. Zwischen der Kragen-Vorderwand und der Schachtel-Vorderwand ist erfindungsgemäß der Druckträger angeordnet, so dass die Kragen-Vorderwand vorzugsweise bis zur oberen Begrenzung des Packungsinhalts (Zigarettengruppe) durch den Druckträger überdeckt ist. Bei Ingebrauchnahme der Packung wird deshalb zuerst der Druckträger herausgezogen und kann so dem beabsichtigten Zweck zugeführt werden.

Besonders vorteilhaft ist die erfindungsgemäße Anordnung des Druckträgers bei Klappschachteln, die im Bereich der Packungsvorderseite, nämlich zwischen Deckel-Vorderwand und Schachtel-Vorderwand, eine Öffnung aufweisen, ein sogenanntes Fenster, die bzw. das einen Teilbereich der Kragen-Vorderwand bei geschlossener Klappschachtel freilässt. Bei der erfindungsgemäßen Anordnung des Druckträgers ist dieser im Bereich des Fensters von außen auch bei geschlossener Klappschachtel sichtbar, so dass Informationen an den Verbraucher bei geschlossener Klappschachtel bzw. vor Ingebrauchnahme derselben vermittelt werden können durch Bedruckung des Druckträgers insbesondere im Bereich des Fensters.

Die erfindungsgemäße Anordnung des Druckträgers eröffnet neuartige Möglichkeiten für die Verbindung des Kragens mit dem Schachtelteil einerseits und für die Verbindung des Druckträgers mit Teilen der Klappschachtel.

Weitere Einzelheiten der Erfindung werden nachfolgend anhand von in den Zeichnungen dargestellten Ausführungsbeispielen von Klappschachteln und deren Teilen näher erläutert. Es zeigt:
- Fig. 1: eine (großformatige) Klappschachtel als Gebinde für Zigarettenpackungen in perspektivischer Darstellung bei geöffnetem Deckel,
- Fig. 2: die Klappschachtel gemäß Fig. 1 in Schließstellung,
- Fig. 3: einen ausgebreiteten Zuschnitt für die Fertigung einer Klappschachtel gemäß Fig. 1 und Fig. 2,
- Fig. 4: den Zuschnitt gemäß Fig. 3 in einer Ansicht der Innenseite des Zuschnitts,
- Fig. 5: eine Klappschachtel für Zigaretten bei geöffnetem Deckel in perspektivischer Darstellung,
- Fig. 6: die Klappschachtel gemäß Fig. 5 in geschlossener Stellung,
- Fig. 7: einen ausgebreiteten Zuschnitt für eine Klappschachtel gemäß Fig. 5 und Fig. 6,
- Fig. 8: einen ausgebreiteten Zuschnitt für einen Kragen als Teil einer Klappschachtel gemäß Fig. 5 und Fig. 6,
- Fig. 9: einen Druckträger für die Packung gemäß Fig. 5 und Fig. 6.

Eine Klappschachtel bzw. Hinge-Lid-Packung aus (dünnem) Karton besteht üblicherweise aus einem (unteren) Schachtelteil 10 und einem Deckel 11. Dieser ist im Bereich einer Schachtel-Rückwand 12 einerseits und einer Deckel-Rückwand 13 andererseits über ein Liniengelenk 14 mit dem Schachtelteil 10 schwenkbar verbunden.

Zu einer Klappschachtel gehört weiterhin ein Kragen 15, bestehend aus Kragen-Vorderwand 16 und Kragen-Seitenlappen 17. Der Kragen 15 ist standardmäßig so gestaltet, dass im Bereich der Kragen-Vorderwand 16 eine Ausnehmung 18 gebildet ist. Diese erstreckt sich im oberen Bereich der Kragen-Vorderwand 16 und erleichtert den Zugang zum Packungsinhalt, nämlich zu den Zigaretten. Der Kragen 15 ist im oberen Bereich des Schachtelteils 10 positioniert, derart, dass die Kragen-Vorderwand 16 einer Schachtel-Vorderwand 19 und die Kragen-Seitenlappen Schachtel-Seltenwänden 20, 21 zugekehrt sind bzw. an diesen anliegen.

Die Klappschachteln können hinsichtlich der Gestaltung der Zuschnitte in unterschiedlicher Weise ausgebildet sein. Bei dem Ausführungsbeispiel gemäß Fig. 1 bis Fig. 4 ist der Zuschnitt (Fig. 3, Fig. 4) bzw. die daraus hergestellte Packung nach dem Prinzip des Querwickelns aufgebaut. Der Zuschnitt weist nebeneinanderliegende Bereiche auf für die Schachtel-Rückwand 12, die Schachtel-Vorderwand 19 und die Schachtel-Seitenwände 20, 21. An einem freien Rand der Schachtel-Rückwand 12 ist ein (schmalerer) Verbindungslappen 22 angeordnet. Dieser ist bei fertigen Klappschachtel innenseitig mit der gegenüberliegenden Schachtel-Seitenwand 21 verbunden.

Der Deckel 11 als Teil des Zuschnitts ist in analoger Weise ausgebildet mit nebeneinanderliegender Deckel-Rückwand 13, einer Deckel-Vorderwand 23 und Deckel-Seitenwänden 24, 25.

Faltlappen für eine obere Stirnwand, nämlich Innenlappen 26 und ein äußerer Decklappen 27 sind mit korrespondierenden Teilen des Deckels 11 verbunden. Analog sind Bodenlappen angeordnet, nämlich Innenlappen 28 und Decklappen 29. Der Zuschnitt bzw. die Packung ist zweckmäßigerweise nach Maßgabe von DE 199 12 995.9 ausgebildet.

Der Kragen 15 ist bei dem Ausführungsbeispiel gemäß Fig. 1 bis Fig. 4 einstückig mit dem Zuschnitt der Klappschachtel verbunden. Im Bereich des Deckels 11 schließt der Kragen an die Innenlappen 26 an, ist jedoch von diesen durch Stanzschnitte getrennt. Die Verbindung mit dem Schachtelzuschnitt erfolgt im Bereich von aufrechten Packungskanten 30, die hier als Rundkanten ausgebildet sind. In der deckelseitigen Verlängerung dieser Packungskanten 30 sind dreieckförmige Verbindungszwickel 31 gebildet, die den Zusammenhalt mit dem Packungszuschnitt gewährleisten. Des weiteren ist im Anschluss an die Deckel-Vorderwand 23 ein weiterer Innenlappen 32 der Stirnwand gebildet. Dieser hat eine Kontur, die der Ausnehmung 18 in der Kragen-Vorderwand 16 entspricht.

Bei der Fertigung der Klappschachtel gemäß Fig. 1 bis Fig. 4 wird zunächst der Kragen 15 gegen die Innenseite des Zuschnitts umgefaltet, wobei die Verbindungszwickel 31 im Bereich einer Gelenkverbindung 33 mit umgefaltet werden. Der Kragen 15 hat nach diesem Faltschritt (Fig. 4) die packungsgerechte Position. Die Verbindung mit dem Innenlappen 32 ist dabei beseitigt worden, so dass dieser Innenlappen 32 als Teil der Stirnwand freiliegt. Der Zuschnitt kann nun in der üblichen Weise gefaltet werden, um eine Klappschachtel gemäß Fig. 1 bzw. Fig. 2 zu schaffen.

Die Klappschachtel weist als Besonderheit ein Fenster 34 auf. Dieses ist im Bereich der Packungsvorderseite gebildet, nämlich zwischen der Deckel-Vorderwand 23 und der Schachtel-Vorderwand 19. Das Fenster 34 entsteht durch einen Abstand zwischen einer Schließkante 35 des Deckels 11 und einer Gegenschließkante 36 des Schachtelteils 10. Beide Schließkanten 35, 36 sind mit einem Abstand voneinander angeordnet und ggf. konturiert.

Bei dem vorliegenden Ausführungsbeispiel entsteht das Fenster 34 durch Bildung eines Deckel-Innenlappens 37. Dieser befindet sich an der Innenseite der Deckel-Vorderwand 23 und ist mit dieser verbunden. Innerhalb des Zuschnitts (Fig. 3, Fig. 4) ist der Deckel-Innenlappen 37 als Teilbereich der Schachtel-Vorderwand 19 definiert durch eine entsprechende Stanzlinie. In einem ersten Faltschritt (Fig. 3) wird der Deckel-Innenlappen 37 umgefaltet gegen die Innenseite der Deckel-Vorderwand 23 (Fig. 3). Danach werden die weiteren Faltschritte vollzogen.

Die Klappschachtel ist mit einer Beigabe versehen, nämlich mit einem aus einem separaten Zuschnitt gebildeten Druckträger 38. Dieser besteht aus Papier oder dünner Folie und ist ein- oder beidseitig bedruckt mit Informationen, Werbung etc. Der Druckträger 38 ist hier als rechteckiger Zuschnitt ausgebildet und innerhalb der Klappschachtel an der Vorderseite derselben positioniert. Die Besonderheit besteht darin, dass der Druckträger 38 zwischen dem Kragen 15 bzw. der Kragen-Vorderwand 16 einerseits und der Schachtel-Vorderwand 19 andererseits liegt. Bei entsprechender Abmessung wird demnach die Kragen-Vorderwand 16, einschließlich der Ausnehmung 18, durch den Zuschnitt bzw. Druckträger 38 abgedeckt (Fig. 1). Bei dem gezeigten Ausführungsbeispiel ist der Druckträger 38 so bemessen, dass er sich etwa über die volle Höhe und Breite erstreckt, jeweils mit geringen Abständen von der Bodenwand einerseits und der Stirnwand andererseits. Bei Klappschachteln mit Rundkanten oder mit abgeschrägten Kanten (Achteck-Packung) erstreckt sich der Druckträger 38 zweckmäßigerweise außerhalb der entsprechend ausgebildeten Packungskanten 30.

Der Druckträger 38 befindet sich auch im Bereich des Fensters 34 und ist zweckmäßigerweise in diesem Bereich mit in sich geschlossenen, informatorischen Bedruckungen versehen. Beim Öffnen des Deckels 11 liegt ein oberer Teilbereich des Druckträgers 38 vollständig frei und kann aufgrund der Positionierung vor dem Kragen 15 leicht entnommen, nämlich aus der Packung herausgezogen werden.

Bei dem Beispiel gemäß Fig. 1 bis Fig. 4 ist die Klappschachtel großformatig ausgebildet und dient zur Aufnahme einer Gruppe von Zigarettenpackungen 39. Diese sind in zwei Teilgruppen zu je fünf Zigarettenpackungen 39 übereinander innerhalb der Klappschachtel positioniert. Es ist deshalb möglich, einen verhältnismäßig großflächigen Druckträger 38 innerhalb der Klappschachtel zu positionieren.

Fig. 5 bis Fig. 9 befassen sich mit Einzelheiten einer Klappschachtel für Zigaretten, die in der Grundkonstruktion in herkömmlicher Weise ausgebildet ist, jedoch mit aufrechten Packungskanten 30 in Gestalt von Rundkanten. Weiterhin ist ein in besonderer Weise gestaltetes Fenster 40 an der Packungsvorderseite gebildet. Dieses hat eine annähernd V-förmige Kontur mit entsprechend V-förmig verlaufender Schließkante 35 und Gegenschließkante 36.

Der Zuschnitt für diese Packung ist in herkömmlicher Weise nach dem Bodenfaltprinzip ausgebildet (Fig. 7). Schachtel-Vorderwand 19, Schachtel-Rückwand 12, Deckel-Rückwand 13 und Deckel-Vorderwand 23 sind in Längsrichtung des Zuschnitts aufeinanderfolgend angeordnet. Des weiteren ist eine Bodenwand 41 und eine Stirnwand 42 in dieser Folge angeordnet. Schachtel-Seitenwände und Deckel-Seitenwände bestehen im vorliegenden Falle aus jeweils zwei übereinanderliegenden Schachtel-Seitenlappen 43 und 44 sowie entsprechenden Deckel-Seitenlappen 45, 46. Ein Deckel-Innenlappen besteht im vorliegenden Falle aus zwei unter einem Winkel zueinander gerichteten Teillappen 47, 48.

Der Kragen 15 besteht bei dieser Ausführungsform einer Klappschachtel aus einem gesonderten Zuschnitt (Fig. 8). Der Kragen ist in der beschriebenen, üblichen Weise innerhalb des Schachtelteils 10 positioniert. Die Ausnehmung 18 in der Kragen-Vorderwand 16 ist an die (V-förmige) Gestalt der Schließkanten 35, 36 angepasst.

Auch bei dieser Klappschachtel ist ein Druckträger 49 zwischen Kragen-Vorderwand 16 und Schachtel-Vorderwand 19 positioniert, vorzugsweise über die volle Höhe der Packung bzw. bis zur oberen Begrenzung des Kragens 15. Der Druckträger 49 ist im Bereich des Fensters 40 sichtbar.

Durch die Anordnung eines Druckträgers 38, 49, der sich im wesentlichen über die volle Breite der Vorderseite der Packung erstreckt, ist eine Verbindung des Kragens 15 mit dem Schachtelteil 10 nur im Bereich der Kragen-Seitenlappen 17 möglich. Die Schachtel-Seitenwände 20, 21 bzw. die innenliegenden Schachtel-Seitenlappen 43 sind innenseitig mit Leimmarkierungen versehen, im vorliegenden Falle mit zwei übereinander angeordneten Leimpunkten 50. Diese werden vorzugsweise auf die vereinzelten Zuschnitte innenseitig aufgebracht, bevor die Zuschnitte in einen Faltrevolver eingeführt werden. Der üblicherweise mit dem Packungsinhalt (Zigarettenblock) zugeführte Kragen 15 wird bei dem Ausführungsbeispiel gemäß Fig. 5 bis Fig. 9 innerhalb des Faltrevolvers über die Leimpunkte 50 mit der Klappschachtel bzw. den Schachtel-Seitenwänden 20, 21 verbunden.

Alternativ können Druckträger 38, 49 verwendet werden, die eine geringere Breite haben als die der Kragen-Vorderwand 16, so dass bei mittiger Anordnung der Druckträger 38, 49 seitlich freie Bereiche der Kragen-Vorderwand 16 entstehen. Hier können Leimmarkierungen vorgesehen werden. Bei dem Ausführungsbeispiel der Fig. 8 sind zwei Leimpunkte 51, 52 jeweils zu beiden Seiten eines (nicht gezeigten), schmaleren Druckträgers 49 angeordnet. Der Druckträger kann bei dieser Ausführung auch in Querrichtung gefaltet sein.

Bei der Fertigung von Klappschachteln mit Druckträger 38, 49 kann in unterschiedlicher Weise verfahren werden. Bei dem Ausführungsbeispiel gemäß Fig. 1 bis Fig. 4 wird der Druckträger 38 auf den weitgehend ungefalteten Zuschnitt (Fig. 3) innenseitig aufgelegt (gestrichelte Linien). Zuvor ist allerdings bereits der Deckel-Innenlappen 37 gefaltet. Der Druckträger 38 kann in dieser Stellung durch leicht lösbare, also geringe Haftwirkung ausübende Leimpunkte fixiert sein. Es ist aber auch möglich, den Druckträger 38 in der gezeigten Position durch Leimpunkte in der Ausführung "Stick-No-Stick" zu fixieren. Dieser (bekannte) Leimtyp ist geeignet, für eine begrenzte zeitliche Dauer eine klebende bzw. verbindende Wirkung auszuüben. Danach zerfällt der Leim bzw. die klebende Wirkung endet.

Mit Leim dieser Ausführung kann der Coupon 49 mit Hilfe der Leimpunkte 51, 52 an der Außenseite des Kragens 15 bzw. der Kragen-Vorderwand 16 während der Herstellungsdauer der Packung fixiert sein. Dabei wird zweckmäßigerweise so vorgegangen, dass der Kragen 15 in üblicher Weise mit dem Packungsinhalt - Zigarettenblock - durch Auflegen auf diesen vereinigt und sodann auf die nach oben gerichtete Kragen-Vorderwand 16 der Druckträger 49 aufgelegt und durch die Leimpunkte 51, 52 gehalten wird. Die so gebildete Einheit aus Zigarettenblock, Kragen 15 und Druckträger 49 wird der teilweise gefalteten Packung zugeführt.

Der Druckträger 49 kann auch in sinnvoller Weise mit einer bei Klappschachteln üblichen Innenumhüllung der Zigarettengruppe (Stanniol, Papier oder Folie) vereinigt werden. Die Innenumhüllung ist üblicherweise mit einer Abziehlasche im Bereich der Vorderseite versehen (sogenannter Flap). Mit diesem kann der obere Bereich des Druckträgers 49 verbunden sein, so dass beim Herausziehen des Flaps bei Ingebrauchnahme der Zigarettenpackung automatisch der Druckträger 49 mit aus der Packung herausgezogen wird.

Die Klappschachtel kann hinsichtlich der Gestaltung des Fensters 34 bzw. 40 in unterschiedlicher Weise ausgebildet sein, insbesondere unter Anpassung an die Ausgestaltung des Druckträgers 38, 49. Beispiele für die Form des Fensters ergeben sich aus DE 198 58 786.4.

### Bezugszeichenliste

- 10: Schachtelteil
- 11: Deckel
- 12: Schachtel-Rückwand
- 13: Deckel-Rückwand
- 14: Liniengelenk
- 15: Kragen
- 16: Kragen-Vorderwand
- 17: Kragen-Seitenlappen
- 18: Ausnehmung
- 19: Schachtel-Vorderwand
- 20: Schachtel-Seitenwand
- 21: Schachtel-Seitenwand
- 22: Verbindungslappen
- 23: Deckel-Vorderwand
- 24: Deckel-Seitenwand
- 25: Deckel-Seitenwand
- 26: Innenlappen
- 27: Decklappen
- 28: Innenlappen
- 29: Decklappen
- 30: Packungskante
- 31: Verbindungszwickel
- 32: Innenlappen
- 33: Gelenkverbindung
- 34: Fenster
- 35: Schließkante
- 36: Gegenschließkante
- 37: Deckel-Innenlappen
- 38: Druckträger
- 39: Zigarettenpackung
- 40: Fenster
- 41: Bodenwand
- 42: Stirnwand
- 43: Schachtel-Seitenlappen
- 44: Schachtel-Seitenlappen
- 45: Deckel-Seitenlappen
- 46: Deckel-Seitenlappen
- 47: Teillappen
- 48: Teillappen
- 49: Druckträger
- 50: Leimpunkt
- 51: Leimpunkt
- 52: Leimpunkt

## Patentansprüche

1. Klappschachtel, sog. Hinge-Lid-Packung für Zigaretten, im Wesentlichen bestehend aus einem Schachtelteil (10), einem Deckel (11) und einem im Schachtelteil verankerten Kragen (15) mit Kragen-Vorderwand (16) und Kragen-Seitenlappen (17), wobei in der Klappschachtel ein aus einem gesonderten Zuschnitt bestehender Druckträger (38, 49) bzw. Coupon angeordnet ist, **gekennzeichnet durch** folgende Merkmale:
a) eine **durch** eine Deckel-Vorderwand (23) gebildete Schließkante (35) ist mit Abstand von einer **durch** einen oberen Rand einer Schachtel-Vorderwand (19) gebildeten Gegenschließkante (36) angeordnet, derart, dass frontseitig ein von Schließkante (35) und Gegenschließkante (36) begrenztes Fenster (34, 40) gebildet ist,
b) der Druckträger (38, 49) ist zwischen der Kragen-Vorderwand (16) und der Schachtel-Vorderwand (19) des Schachtelteils (10) angeordnet,
c) der Kragen (15) ist ausschließlich im Bereich der Kragen-Seitenlappen (17) mit dem Schachtelteil **durch** Klebung verbunden,
d) der Druckträger (38, 49) erstreckt sich etwa über die volle Höhe der Klappschachtel, derart, dass ein Teilbereich des Druckträgers (38, 49) bei geschlossener Klappschachtel im Bereich des Fensters (34, 40) sichtbar ist.

2. Klappschachtel nach Anspruch 1, **dadurch gekennzeichnet, dass** sich der Druckträger (38, 49) über die volle Breite der Kragen-Vorderwand (16) erstreckt.

3. Klappschachtel nach Anspruch 1, **gekennzeichnet durch** folgende Merkmale:
a) der Druckträger (49) hat eine geringere Breite als die Breite der Kragen-Vorderwand (16),
b) der Druckträger (49) ist mittig zur Kragen-Vorderwand positioniert,
c) zu beiden Seiten des Druckträgers (49) sind Leimpunkte (51, 52) an der Außensete des Kragens angebracht.

## Claims

1. Hinge-lid box, or hinge-lid pack, for cigarettes, essentially comprising a box part (10), a lid (11) and a collar (15), which has a collar front wall (16) and collar side tabs (17) and is anchored in the box part, a coupon or printing carrier (38, 49) comprising a separate blank being arranged in the hinge-lid box, **characterized by** the following features:
a) a closing edge (35), which is formed by a lid front wall (23), is spaced apart from a mating closing edge (36), which is formed by a top border of a box front wall (19), such that a window (34, 40) which is bounded by the closing edge (35) and mating closing edge (36) is formed at the front,
b) the printing carrier (38, 49) is arranged between the collar front wall (16) and the box front wall (19) of the box part (10),
c) the collar (15) is connected to the box part, by adhesive bonding, exclusively in the region of the collar side tabs (17),
d) the printing carrier (38, 49) extends approximately over the entire height of the hinge-lid box such that, when the hinge-lid box is closed, a sub-region of the printing carrier (38, 49) can be seen in the region of the window (34, 40).

2. Hinge-lid box according to Claim 1, **characterized in that** the printing carrier (38, 49) extends over the entire width of the collar front wall (16).

3. Hinge-lid box according to Claim 1, **characterized by** the following features:
a) the width of the printing carrier (49) is smaller than the width of the collar front wall (16),
b) the printing carrier (49) is positioned centrally in relation to the collar front wall,
c) spots of glue (51, 52) are provided on the outside of the collar, on both sides of the printing carrier (49).

## Revendications

1. Boîte à couvercle basculant, dite paquet HLP, pour cigarettes, constituée essentiellement d'une partie boîte (10), d'un couvercle (11) et d'un col (15) ancré dans la partie boîte et comportant une paroi avant (16) et des pattes latérales (17), dans cette boîte étant placé un support d'impression (38, 49) ou coupon constitué d'une découpe séparée, **caractérisé par** les caractéristiques suivantes :
a) un côté de fermeture (35) formé par une paroi avant (23) du couvercle est situé à distance d'un contre-côté de fermeture (36) formé par un bord supérieur d'une paroi avant (29) de la partie boîte, de façon telle que soit formée sur le côté avant une fenêtre (34, 40) limitée par le côté de fermeture (35) et le contre-côté de fermeture (36),
b) le support d'impression (38, 49) est placé entre la paroi avant (16) du col et la paroi avant (19) de la partie boîte (10),
c) le col (15) est joint par collage à la partie boîte uniquement dans la zone des pattes latérales (17) du col,
d) le support d'impression (38, 49) s'étend à peu près sur toute la hauteur de la boîte à couvercle basculant de façon telle que lorsque celle-ci est fermée, une partie du support d'impression (38, 49) soit visible dans la zone de la fenêtre (34, 40).

2. Boîte à couvercle basculant selon la revendication 1, **caractérisée par le fait que** le support d'impression (38, 49) s'étend sur toute la largeur de la paroi avant (16) du col.

3. Boîte à couvercle basculant selon la revendication 1, **caractérisée par** les caractéristiques suivantes :
a) le support d'impression (49) a une largeur inférieure à celle de la paroi avant (16) du col,
b) le support d'impression (49) est placé au milieu de la paroi avant du col,
c) des points de colle (51, 52) sont appliqués sur le côté extérieur du col des deux côtés du support d'impression (49).
